# EUROPÄISCHE PATENTSCHRIFT

(11) **EP 2 827 999 B1**
(45) Veröffentlichungstag und Bekanntmachung des Hinweises auf die Patenterteilung: **29.06.2016**
(21) Anmeldenummer: 13710423.8
(22) Anmeldetag: 19.03.2013
(51) Int. Cl.: B05B 1/26, B05B 1/30, B05B 7/16, B05B 12/12, B05B 15/04, B05B 1/24, B05B 12/06

(54) **VORRICHTUNG UND VERFAHREN ZUM SPRÜHBESCHICHTEN EINES GEGENSTANDS MIT EINEM HEIßKLEBER**
DEVICE AND METHOD FOR SPRAY COATING A WORK WITH A HOT-MELT ADHESIVE
APPAREIL ET MÉTHODE DE REVETEMENT PAR PULVÉRISATION D'UN OBJET PAR COLLE DE TYPE HOT MELT

(30) Priorität: 20.03.2012 DE 102012204426
(43) Veröffentlichungstag der Anmeldung: 28.01.2015
(73) Patentinhaber: FMP Technology GmbH Fluid Measurements & Projects, 91058 Erlangen (DE); Baumer hhs GmbH, 47829 Krefeld (DE)
(72) Erfinder: HAN, Yu, 91058 Erlangen (DE); KEMPE, Fabian, 91448 Emskirchen (DE); ISTEMAAS, Wilhelm, 46419 Isselberg (DE); WALTHER, Thomas, 47803 Krefeld (DE)
(74) Vertreter: Dr. Gassner & Partner mbB
(86) Internationale Anmeldenummer: PCT/EP2013/055731
(87) Internationale Veröffentlichungsnummer: WO 2013/139810

(56) Entgegenhaltungen:
- DE-A1-102010 001 454

## Beschreibung

Die Erfindung betrifft eine Vorrichtung und ein Verfahren zum Sprühbeschichten eines Gegenstands mit einem Heißkleber. Aus der US 5,020,723 ist eine Vorrichtung zum Sprühbeschichten eines Gegenstands mit einem Heißkleber bekannt. Die Vorrichtung umfasst eine Düse, durch die ein Schmelzestrahl unter Druck ausgestoßen wird. Die Düse ist im Bereich ihrer Düsenöffnung von einer Ringdüse umgeben, durch die Druckluft ausgestoßen wird. Durch die Wirkung der Druckluft wird ein ring- oder spiralförmiger Sprühnebel erzeugt. - Für viele Anwendungen ist ein ring- oder spiralförmiger Sprühnebel ungeeignet. Durch die Wirkung der Druckluft werden zwar feinste Heißklebertröpfchen gebildet. Untersuchungen haben jedoch gezeigt, dass die so hergestellten Tröpfchen an ihrer Oberfläche eine feste Haut aufweisen, wodurch die Festigkeit einer damit hergestellten Klebeverbindung vermindert wird. Abgesehen davon weist der Sprühnebel keine besonders exakte geometrische Form auf. D. h. ein Anteil des Sprühnebels, der sogenannte "Overspray", gelangt nicht auf den zu beschichtenden Abschnitt des Gegenstands, sondern unerwünschterweise in die Umgebung. Infolgedessen wird die Umgebung verschmutzt. Abgesehen davon geht Heißkleber verloren.

Aus der DE 10 2010 001 454 A1 ist eine Anordnung zum Sprühbeschichten eines Gegenstandes mit einem Heißkleber bekannt. Die aus den Düsen austretenden Schmelzstrahlen sind nicht scharf begrenzt, da es sich um Sprühkegel handelt. Es wird auch keine Anordnung offenbart, bei der ein sich stromabwärts eines Treffpunkts ausbildender Sprühfächer auf einen zu beschichtenden Gegenstand auftrifft.

Aufgabe der Erfindung ist es, die Nachteile nach dem Stand der Technik zu beseitigen. Es sollen insbesondere eine Vorrichtung und ein Verfahren angegeben werden, welche ein präzises Aufbringen eines Heißklebers auf einen Gegenstand mittels Sprühen ermöglichen. Nach einem weiteren Ziel der Erfindung soll die Festigkeit einer Klebeverbindung verbessert werden.

Diese Aufgabe wird durch die Merkmale der Ansprüche 1 und 10 gelöst. Zweckmäßige Ausgestaltungen der Erfindung ergeben sich aus den Merkmalen der Ansprüche 2 bis 9 und 11 bis 17.

Nach Maßgabe der Erfindung wird eine Vorrichtung zum Sprühbeschichten eines Gegenstands mit einem Heißkleber vorgeschlagen mit einer ersten Düse und einer zweiten Düse, wobei die erste und die zweite Düse so angeordnet sind, dass ein aus der ersten Düse austretender erster Schmelzestrahl und ein aus der zweiten Düse austretender zweiter Schmelzestrahl in einem spitzen Winkel in einem Treffpunkt aufeinandertreffen, so dass sich stromabwärts des Treffpunkts ein Sprühfächer ausbildet, und wobei eine Temperaturhalteeinrichtung zum Halten der ersten und der zweiten Düse auf einer vorgegebenen Solltemperatur im Bereich von 80°C bis 250°C vorgesehen ist.

Mit der vorgeschlagenen Vorrichtung ist es im Gegensatz zum Stand der Technik erstmals möglich, einen Heißkleber in Form eines flachen Sprühfächers auf einen stromabwärts des Treffpunkts angeordneten Gegenstand aufzutragen. Das schafft neue Freiheiten beim Auftragen eines Heißklebers mittels Sprühbeschichtung. Es ist beispielsweise möglich, die Heißkleber linienförmig aufzutragen. Ferner können relativ gut begrenzte Beschichtungsbereiche auf dem Gegenstand hergestellt werden. Der Sprühfächer wird erfindungsgemäß durch ein Aufeinandertreffen zweier unter Druck aus den Düsen ausgestoßenen Schmelzestrahlen hergestellt. In Abkehr vom Stand der Technik wird zur Herstellung des Sprühfächers keine Druckluft bzw. kein Druckgas verwendet. Eine unter Verwendung der vorgeschlagenen Vorrichtung hergestellte Klebeverbindung weist eine verbesserte Festigkeit auf. - Abgesehen davon kann mit der Erfindung der "Overspray" minimiert werden. Die vorgeschlagene Vorrichtung ermöglicht also ein besonders effizientes Sprühbeschichten eines Gegenstands mit einem Heißkleber.

Nach einer vorteilhaften Ausgestaltung der Erfindung beträgt der spitze Winkel 10° bis 80°, vorzugsweise 20° bis 60°. Der erste und der zweite Schmelzestrahl sind weiterhin vorteilhafterweise bezüglich eines Treffpunkts der beiden Schmelzestrahlen symmetrisch angeordnet, d. h. der erste und der zweite Schmelzestrahl weisen bis zum Treffpunkt im Wesentlichen die gleiche Länge auf. Sie treffen infolgedessen mit etwa derselben Temperatur aufeinander, wodurch sich ein besonders homogener Sprühfächer ausbildet.

Nach einer vorteilhaften Ausgestaltung umfasst die Temperaturhalteeinrichtung eine die Düsen umgebende thermische Isolierung. Es hat sich gezeigt, dass zum Halten der Düsen auf der vorgegebenen Solltemperatur schon eine thermische Isolierung der Düsen ausreichend sein kann. Zur thermischen Isolierung können herkömmliche temperaturbeständige Isoliermaterialien verwendet werden, deren Temperaturleitfähigkeit geringer ist als die Temperaturleitfähigkeit eines zur Herstellung der ersten und/oder zweiten Düse verwendeten Materials. Bei dem Isoliermaterial kann es sich beispielsweise um Mineralwolle, keramische Fasermatten oder dgl. handeln.

Die Temperaturhalteeinrichtung kann ferner eine Heizvorrichtung, z. B. Heizbänder oder dgl., umfassen, welche die Düsen zumindest abschnittsweise umgeben. Damit werden die Düsen auf einer zum Auftragen des Heißklebers erforderlichen Temperatur gehalten.

Nach einer weiteren Ausgestaltung sind die erste und die zweite Düse jeweils mit ihrem stromaufwärtigen Ende mit einem Ventil verbunden. Das Ventil ermöglicht es beispielsweise, den Sprühfächer taktweise zu erzeugen. Damit können mit hoher Geschwindigkeit eine Vielzahl von Gegenständen nacheinander mit Heißkleber beschichtet werden.

Nach einer besonders vorteilhaften Ausgestaltung der Erfindung ist eine weitere Heizvorrichtung zum Beheizen des Ventils vorgesehen. Die am Ventil vorgesehene weitere Heizvorrichtung kann z. B. zum Beheizen der, vorzugsweise mit einer thermischen Isolierung versehenen, Düsen verwendet werden. In diesem Fall kann die Heizvorrichtung zum Beheizen der Düsen auch weggelassen werden. Damit vereinfacht sich der Aufbau der Vorrichtung.

Des Weiteren kann die Temperaturhalteeinrichtung eine mit den Heizvorrichtungen und/oder der weiteren Heizvorrichtung verbundene Regeleinrichtung zum Halten der Düsen auf der Solltemperatur umfassen. Damit kann die Vorrichtung jederzeit einsatzbereit gehalten werden. Bei einer Unterbrechung der Sprühbeschichtung kommt es nicht zu einem Einfrieren des Heißklebers in den Düsenkanälen. Mittels der vorgeschlagenen Regelung wird überdies eine Überhitzung der Düsen vermieden.

Stromaufwärts der Düsen ist vorteilhafterweise eine Schmelzvorrichtung zum Schmelzen eines festen Heißkleberausgangsmaterials vorgesehen.

Ferner kann stromaufwärts der Düsen eine Druckerzeugungsvorrichtung zur Erzeugung eines vorgegebenen Drucks auf die Schmelze vorgesehen sein. Es kann sich dabei um eine zur Förderung thermoplastischer Schmelzen geeignete herkömmliche Pumpe handeln. Die Druckerzeugungsvorrichtung ist zweckmäßigerweise zwischen das Ventil und die Schmelzvorrichtung eingeschaltet. Mittels der Druckerzeugungsvorrichtung wird auf die Schmelze ein Druck von 2 bis 10 bar, vorzugsweise 3 bis 6 bar, aufgebracht.

Nach weiterer Maßgabe der Erfindung wird ein Verfahren zum Sprühbeschichten eines Gegenstands mit einem Heißkleber mit folgenden Schritten vorgeschlagen:
Schmelzen eines Heißkleberausgangsmaterials,
Ausstoßen des geschmolzenen Heizklebers durch eine erste Düse und eine zweite Düse,
so dass ein aus der ersten Düse austretender erster Schmelzestrahl und ein aus der zweiten Düse austretender zweiter Schmelzestrahl in einem spitzen Winkel in einem Treffpunkt derart aufeinandertreffen, dass sich stromabwärts des Treffpunkts ein Sprühfächer ausbildet,
wobei die Düsen auf einer vorgegebenen Solltemperatur im Bereich von 80°C bis 250°C gehalten werden.

Im Sinne der vorliegenden Erfindung handelt es sich bei dem "Heißkleberausgangsmaterial" um einen physikalisch abbindenden Klebstoff. Ein solcher Klebstoff liegt bei Raumtemperatur meist in fester, einkomponentiger Form vor. Er enthält in der Regel keine oder nur geringe Lösemittelanteile. Vorzugsweise handelt es sich bei dem Heißkleberausgangsmaterial um einen Thermoplast, beispielsweise Polyamid, gesättigte Polyester oder Ethylen-Vinylacetat-Copolymerisate. Das Heißkleberausgangsmaterial kann Zusätze, wie klebrig machende Harze, Weichmacher, Stabilisatoren, Antioxidantien, Füllstoffe, Streckmittel oder Wachse enthalten. Des Weiteren werden unter dem Begriff "Heißkleberausgangsmaterial" auch reaktive Schmelzklebstoffe verstanden, welche physikalisch und chemisch abbinden. Es handelt sich dabei um Einkomponentensysteme, bei denen der Heißkleber z. B. unter Einwirkung von UV-Licht, Feuchtigkeit oder Wasserdampf aushärtet, welcher im zu beschichtenden Gegenstand oder in der Umgebung vorhanden ist. Als reaktiver Schmelzklebstoff kann beispielsweise Polyurethan-(PUR-)Schmelzklebstoff verwendet werden, welcher unter Feuchtigkeitseinwirkung chemisch aushärtet.

Wegen der vorteilhaften Ausgestaltungsmerkmale des Verfahrens wird auf die zur Vorrichtung beschriebenen Merkmale verwiesen, welche gleichermaßen Ausgestaltungen des Verfahrens bilden können.

Nachfolgend werden Ausführungsbeispiele der Erfindung anhand der Zeichnungen näher erläutert. Es zeigen:
- Fig. 1: eine schematische Darstellung einer erfindungsgemäßen Vorrichtung,
- Fig. 2: eine Ausgestaltung der Vorrichtung gemäß Fig. 1 und
- Fig. 3: die Schmelzestrahlen sowie den Sprühfächer gemäß Fig. 1 oder 2.

Bei der in Fig. 1 gezeigten Vorrichtung zum Sprühbeschichten bzw. "Airless-Sprühvorrichtung" ist ein Behälter 1 mit einer Zuführvorrichtung 2 zum Zuführen von Heißkleberausgangsmaterial versehen. Das Heißkleberausgangsmaterial kann beispielsweise als Granulat vorliegen. Mit dem Bezugszeichen 3 ist eine erste Heizvorrichtung zum Beheizen des Behälters 1 bezeichnet. Im Behälter 1 befindet sich eine aus dem Heißkleberausgangsmaterial gebildete Schmelze S. Die Schmelze S kann beispielsweise aus einem thermoplastischen Polymer gebildet sein. Eine vom Behälter 1 wegführende erste Leitung 4 ist mit einer, vorzugsweise beheizbaren, Pumpe 5 verbunden. Es kann sich dabei beispielsweise um eine Zahnrad-, Membran- oder Kolbenpumpe handeln. Mittels der Pumpe 5 wird die Schmelze S in einer stromabwärts der Pumpe 5 vorgesehenen zweiten Leitung 6 auf einen Druck im Bereich von 2 bis 10 bar gebracht. Die erste 4 und die zweite Leitung 6 sind zweckmäßigerweise beheizt. Mit dem Bezugszeichen 7 ist ein Ventil bezeichnet, welches mit einer zweiten Heizvorrichtung 8 versehen ist. Vom Ventil 7 zweigen zwei dritte Leitungen 9 ab, welche in eine erste Düse 10 sowie in eine zweite Düse 11 münden. Die erste 10 und die zweite Düse 11 sind jeweils mit einer dritten Heizvorrichtung 12 versehen. - Obwohl es in den Figuren nicht gezeigt ist, kann es auch sein, dass die erste 10 und die zweite Düse 11 jeweils mit einem Ventil versehen sind. In diesem Fall kann die erste 10 und die zweite Düse 11 mit dem jeweiligen Ventil jeweils eine Baueinheit bilden. Die Baueinheit kann in diesem Fall auch die zweite 8 und/oder dritte Heizvorrichtung und/oder eine thermische Isolierung umfassen.

Die erste 10 und die zweite Düse 11 sind so angeordnet, dass daraus ausgestoßene Schmelzestrahlen St1, St2 unter einem Winkel α von etwa 60° aufeinandertreffen. Die Düsen 10, 11 weisen zweckmäßigerweise gerade zylindrische Düsenkanäle auf, deren Achsen sich schneiden oder nahezu schneiden. Ein Treffpunkt der Schmelzestrahlen St1, St2 ist mit dem Bezugszeichen T bezeichnet. Durch das Aufeinandertreffen der Schmelzestrahlen St1, St2 bildet sich stromabwärts des Treffpunkts T ein Sprühfächer SF, welcher auf einen zu beschichtenden Gegenstand 13 auftrifft.

Fig. 2 zeigt eine weitere Ausgestaltung der Erfindung. Soweit die darin verwendeten Komponenten den in Fig. 1 erwähnten Komponenten entsprechen, sind gleiche Bezugszeichen gewählt worden. In Abweichung von Fig. 1 sind hier die erste 10 und die zweite Düse 11 nicht mit dritten Heizvorrichtungen 12 versehen. Mit dem Bezugszeichen 14 ist eine thermische Isolierung bezeichnet, welche sowohl das Ventil 7 als auch die erste 10 und die zweite Düse 11 im Wesentlichen umgibt. In diesem Fall wird die zweite Heizvorrichtung 8 zum Beheizen des Ventils 7 auch zum Beheizen der ersten 10 und der zweiten Düse 11 verwendet. Die thermische Isolierung 14 kann ferner vorteilhafterweise auch dazu benutzt werden, die dritten Leitungen 9 auf einer vorgegebenen Temperatur zu halten.

Die Funktion der Vorrichtungen wird nunmehr unter zusätzlicher Bezugnahme auf Fig. 3 näher erläutert.

Mittels der ersten Heizvorrichtung 3 wird dem Behälter 1 zugeführtes Heißkleberausgangsmaterial geschmolzen. Die Temperatur der Schmelze S beträgt je nach Heißkleberausgangsmaterial 120° bis 250°C. Zweckmäßigerweise wird die Temperatur der Schmelze S mittels einer (hier nicht gezeigten) Regelung konstant gehalten. Mittels der stromabwärts nachgeschalteten Pumpe 5 wird die ihr zugeführte Schmelze S auf einen Druck von beispielsweise 3 bis 6 bar gebracht. Mit dem Ventil 7 ist es möglich, eine Verbindung zu den dritten Leitungen 9 zu unterbrechen. Das Ventil 7 wird mittels der zweiten Heizvorrichtung 8 ebenfalls auf einer geeigneten Temperatur im Bereich von 120 bis 250°C gehalten. Mit der zweiten Heizvorrichtung 8 kann eine Temperatur eingestellt werden, welche zweckmäßigerweise 10°C bis 20°C höher liegt als die Temperatur der Schmelze S im Behälter 1.

Die Schmelze S gelangt stromabwärts des Ventils 7 über, vorzugsweise beheizte, dritte Leitungen 9 zu der ersten 10 sowie der zweiten Düse 11. Aus der ersten Düse 10 tritt unter dem von der Pumpe 5 erzeugten Druck ein erster Schmelzestrahl St1 aus; aus der zweiten Düse 11 tritt unter dem Druck ein zweiter Schmelzestrahl St2 aus. Die Schmelzestrahlen St1, St2 weisen zweckmäßigerweise an der Austrittsöffnung der Düsen 10, 11 - je nach Anwendungsfall - einen Durchmesser im Bereich von 0,5 bis 3,0 mm auf. Die scharf begrenzten Schmelzestrahlen St1, St2 treffen im Treffpunkt T unter dem Winkel α aufeinander. Der Winkel α wird so gewählt, dass sich ein Sprühfächer SF ausbildet. Der Sprühfächer SF trifft mit einer vorgegebenen Auftreffbreite B auf den stromabwärts des Treffpunkts T angeordneten Gegenstand 13 auf. Ein Abstand zwischen dem Treffpunkt T und einer zu beschichtenden Oberfläche des Gegenstands beträgt z. B. 1 cm bis 20 cm.

Der mit der erfindungsgemäßen Vorrichtung erzeugte Sprühfächer SF ist "flach", d. h. eine senkrecht zur Auftreffbreite B sich erstreckende Dicke beträgt vorteilhafterweise das 1-bis 10-Fache, vorzugsweise das 2- bis 6-Fache des Durchmessers der Schmelzestrahlen St1, St2 am Austritt der Düsen 10, 11. Die hier nicht gezeigte Dicke des Sprühfächers SF verläuft senkrecht zur Papierebene.

Mit dem Bezugszeichen Z ist eine Symmetrieebene bezeichnet. Bei der in Fig. 3 gezeigten Ausgestaltung sind die Düsen 10, 11 symmetrisch zueinander angeordnet. Eine erste Länge L1 des ersten Schmelzestrahls St1 und eine zweite Länge L2 des zweiten Schmelzestrahls St2 sind gleich. In diesem Fall bildet sich ein symmetrischer Sprühfächer SF aus.

Im Rahmen der vorliegenden Erfindung kann es aber auch sein, dass die erste 10 und die zweite Düse 11 nicht symmetrisch zueinander angeordnet sind. Ferner kann es sein, dass die erste Länge L1 von der zweiten Länge L2 verschieden ist. Damit ist es möglich, auch asymmetrische Sprühfächer SF zu erzeugen.

Das vorgeschlagene Verfahren bzw. "Airless-Sprühverfahren" eignet sich insbesondere zum Auftragen eines Heißklebers auf nichtgewebte oder auch gewebte Gegenstände 13. Mit dem vorgeschlagenen Verfahren können Heißklebeverbindungen hervorragender Festigkeit erreicht werden. Ferner ist es mit der vorgeschlagenen Vorrichtung möglich, Heißkleber linienförmig oder in Form definierter rechteckiger Beschichtungsflächen auf Gegenstände 13 aufzutragen. Im Falle einer Rotation des Gegenstands 13 während der Sprühbeschichtung können auch kreisförmige Auftragsflächen oder kreissektorförmige Auftragsflächen erzeugt werden.

### Bezugszeichenliste

- 1: Behälter
- 2: Zuführvorrichtung
- 3: erste Heizvorrichtung
- 4: erste Leitung
- 5: Pumpe
- 6: zweite Leitung
- 7: Ventil
- 8: zweite Heizvorrichtung
- 9: dritte Leitung
- 10: erste Düse
- 11: zweite Düse
- 12: dritte Heizvorrichtung
- 13: Gegenstand
- 14: thermische Isolation

- S: Schmelze
- SF: Sprühfächer
- St1: erster Schmelzestrahl
- St2: zweiter Schmelzestrahl
- T: Treffpunkt
- α: Winkel

## Patentansprüche

1. Anordnung zum Sprühbeschichten eines Gegenstands (13) mit einem Heißkleber (S),
mit einer Vorrichtung zum Sprühbeschichten des Gegenstands (13) mit dem Heißkleber mit einer ersten Düse (10) und einer zweiten Düse (11),
wobei die erste (10) und die zweite Düse (11) so angeordnet sind, dass ein aus der ersten Düse (10) austretender scharf begrenzter erster Schmelzestrahl (St1) und ein aus der zweiten Düse (11) austretender scharf begrenzter zweiter Schmelzestrahl (St1) in einem spitzen Winkel (α) in einem Treffpunkt (T) aufeinandertreffen, so dass sich ein Sprühfächer (SF) ausbildet,
wobei eine Temperaturhalteeinrichtung (8, 12, 14) zum Halten der ersten (10) und der zweiten Düsen (11) auf einer vorgegebenen Solltemperatur im Bereich von 120°C bis 250°C vorgesehen ist, und
wobei der zu beschichtende Gegenstand (13) stromabwärts des Treffpunkts (T) angeordnet ist, so dass der Sprühfächer mit einer vorgegebenen Auftreffbreite (B) auf den Gegenstand (13) auftrifft.

2. Anordnung nach Anspruch 1, wobei der spitze Winkel (α) 10 bis 80°, vorzugsweise 20 bis 60°, beträgt.

3. Anordnung nach einem der vorhergehenden Ansprüche, wobei die Temperaturhalteeinrichtung eine die Düsen (10, 11) umgebende thermische Isolierung (14) umfasst.

4. Anordnung nach einem der vorhergehenden Ansprüche, wobei die Temperaturhalteeinrichtung eine Heizvorrichtung (12) umfasst, welche die Düsen (10, 11) zumindest abschnittsweise umgeben.

5. Anordnung nach einem der vorhergehenden Ansprüche, wobei die erste (10) und die zweite Düse (11) jeweils mit ihrem stromaufwärtigen Ende mit einem Ventil (7) verbunden sind.

6. Anordnung nach einem der vorhergehenden Ansprüche, wobei eine weitere Heizvorrichtung (8) zum Beheizen des Ventils (7) vorgesehen ist.

7. Anordnung nach einem der vorhergehenden Ansprüche, wobei die Temperaturhalteeinrichtung eine mit den Heizvorrichtungen (12) und/oder der weiteren Heizvorrichtung (8) verbundene Regeleinrichtung zum Halten der Düsen (10, 11) auf der Solltemperatur umfasst.

8. Anordnung nach einem der vorhergehenden Ansprüche, wobei stromaufwärts der Düsen (10, 11) eine Schmelzvorrichtung (3) zum Schmelzen eines festen Heißkleberausgangsmaterials vorgesehen ist.

9. Anordnung nach einem der vorhergehenden Ansprüche, wobei stromaufwärts der Düsen (10, 11) eine Druckerzeugungsvorrichtung (5) zur Erzeugung eines vorgegebenen Drucks auf die Schmelze (S) vorgesehen ist.

10. Verfahren zum Sprühbeschichten eines Gegenstands mit einem Heißkleber mit folgenden Schritten:
Schmelzen eines Heißkleberausgangsmaterials,
Ausstoßen des geschmolzenen Heißklebers (S) durch eine erste Düse (10) und eine zweite Düse (11), wobei die Düsen (10, 11) auf einer vorgegebenen Solltemperatur im Bereich von 120°C bis 250°C gehalten werden,
so dass ein aus der ersten Düse (10) austretender scharf begrenzter erster Schmelzestrahl (St1) und ein aus der zweiten Düse (11) austretender scharf begrenzter zweiter Schmelzestrahl (St2) in einem spitzen Winkel (α) in einem Treffpunkt (T) derart aufeinandertreffen, dass sich ein Sprühfächer (SF) ausbildet, und
Anordnen des zu beschichtenden Gegenstands (13) stromabwärts des Treffpunkts (T), so dass der Sprühfächer mit einer vorgegebenen Auftreffbreite (B) auf den Gegenstand (13) auftrifft.

11. Verfahren nach Anspruch 10, wobei der spitze Winkel (α) 10 bis 80°, vorzugsweise 20 bis 60°, beträgt.

12. Verfahren nach Anspruch 10 oder 11, wobei die Düsenkanäle unter Verwendung einer thermischen Isolierung (14) auf der Solltemperatur gehalten werden.

13. Verfahren nach einem der Ansprüche 10 bis 12, wobei die Düsen (10, 11) mittels einer Heizvorrichtung (12) auf der Solltemperatur gehalten werden.

14. Verfahren nach einem der Ansprüche 10 bis 14, wobei zum Beheizen der Düsen (10, 11) eine weitere Heizvorrichtung (8) verwendet wird, welche Bestandteil eines stromaufwärts der Düsen (10, 11) vorgesehenen Ventils (7) ist.

15. Verfahren nach einem der Ansprüche 10 bis 13, wobei die Düsen (10, 11) unter Verwendung einer Regelung auf der Solltemperatur gehalten werden.

16. Verfahren nach einem der Ansprüche 10 bis 15, wobei das feste Heißkleberausgangsmaterial mittels einer stromaufwärts der Düsen (10, 11) vorgesehenen Schmelzvorrichtung (3) geschmolzen wird.

17. Verfahren nach einem der Ansprüche 10 bis 16, wobei auf die Schmelze (S) ein vorgegebener Druck mittels einer stromaufwärts der Düsen (10, 11) vorgesehenen Druckerzeugungsvorrichtung (5) ausgeübt wird.

## Claims

1. An arrangement for spray-coating an object (13) with a hot-melt adhesive (S),
comprising an apparatus for spray-coating the object (13) with the hot-melt adhesive having a first nozzle (10) and a second nozzle (11),
wherein the first (10) and the second nozzle (11) are arranged such that a clearly delimited first melt jet (St1) exiting from the first nozzle (10) and a clearly delimited second melt jet (St1) exiting from the second nozzle (11) contact one another at an acute angle (α) at a contact point (T), such that a fan-shaped spray (SF) is formed,
wherein a temperature-holding device (8, 12, 14) for holding the first (10) and the second nozzles (11) at a predefined target temperature in the range from 120 °C to 250 °C is provided, and
wherein the object (13) to be coated is arranged downstream of the contact point (T), such that the fan-shaped spray contacts the object (13) with a predefined contact width (B).

2. The arrangement according to Claim 1, wherein the acute angle (α) is 10 to 80°, preferably 20 to 60°.

3. The arrangement according to one of the preceding claims, wherein the temperature-holding device comprises a thermal insulation (14) surrounding the nozzles (10, 11).

4. The arrangement according to one of the preceding claims, wherein the temperature-holding device comprises a heating apparatus (12) which the nozzles (10, 11) surround at least in portions.

5. The arrangement according to one of the preceding claims, wherein the first (10) and the second nozzle (11) are each connected via their upstream end to a valve (7).

6. The arrangement according to one of the preceding claims, wherein a further heating apparatus (8) for heating the valve (7) is provided.

7. The arrangement according to one of the preceding claims, wherein the temperature-holding device comprises a regulation device connected to the heating apparatuses (12) and/or the further heating apparatus (8) for holding the nozzles (10, 11) at the target temperature.

8. The arrangement according to one of the preceding claims, wherein a melting apparatus (3) for melting a solid hot-melt adhesive starting material is provided upstream of the nozzles (10, 11).

9. The arrangement according to one of the preceding claims, wherein a pressure-generating apparatus (5) for generating a predefined pressure at the melt (S) is provided upstream of the nozzles (10, 11).

10. A method for spray-coating an object with a hot-melt adhesive, said method comprising the following steps:
melting a hot-melt adhesive starting material,
ejecting the molten hot-melt adhesive (S) through a first nozzle (10) and a second nozzle (11), wherein the nozzles (10, 11) are held at a predefined target temperature in the range from 120 °C to 250 °C,
such that a clearly delimited first melt jet (St1) exiting from the first nozzle (10) and
a clearly delimited second melt jet (St2) exiting from the second nozzle (11) contact one another at an acute angle (α) at a contact point (T) in such a way that a fan-shaped spray (SF) is formed, and
arranging the object (13) to be coated downstream of the contact point (T), such that the fan-shaped spray contacts the object (13) with a predefined contact width (B).

11. The method according to Claim 10, wherein the acute angle (α) is 10 to 80°, preferably 20 to 60°.

12. The method according to Claim 10 or 11, wherein the nozzle channels are held at the target temperature with use of a thermal insulation (14).

13. The method according to one of Claims 10 to 12, wherein the nozzles (10, 11) are held at the target temperature by means of a heating apparatus (12).

14. The method according to one of Claims 10 to 14, wherein a further heating apparatus (8) is used to heat the nozzles (10, 11) and is part of a valve (7) provided upstream of the nozzles (10, 11).

15. The method according to one of Claims 10 to 13, wherein the nozzles (10, 11) are held at the target temperature with use of a regulation.

16. The method according to one of Claims 10 to 15, wherein the solid hot-melt adhesive starting material is melted by means of a melting apparatus (3) provided upstream of the nozzles (10, 11).

17. The method according to one of Claims 10 to 16, wherein a predefined pressure is exerted onto the melt (S) by means of a pressure-generating apparatus (5) provided upstream of the nozzles (10, 11).

## Revendications

1. Système destiné à l'enduction par pulvérisation d'un objet (3) avec un adhésif thermocollant (S),
comprenant un dispositif d'enduction par pulvérisation de l'objet (13) avec l'adhésif thermocollant comportant une première buse (10) et une seconde buse (11),
en ce que la première (10) et la seconde buse (11) sont disposées de manière à ce qu'un premier jet de matière fondue (St1) strictement limité sortant de la première buse (10) et un second jet de matière fondue (St1) strictement limité sortant de la seconde buse (11) se rencontrent à un point de rencontre (T) en un angle aigu (α) de sorte à former un jet de pulvérisation en éventail (SF),
en ce qu'un dispositif de maintien de la température (8, 12, 14) est prévu pour maintenir la première (10) et la seconde buse (11) à une température de consigne prédéfinie comprise entre 120 °C et 250 °C, et
en ce que l'objet à enduire (13) est disposé en aval du point de rencontre (T) de sorte que le jet de pulvérisation en éventail ait un impact sur l'objet (13) à une largeur d'impact (B) prédéfinie.

2. Système selon la revendication 1, en ce que l'angle aigu (α) est compris entre 10 et 80°, de préférence entre 20 et 60°.

3. Système selon l'une des revendications précédentes, en ce que le dispositif de maintien de la température comprend une isolation thermique (14) entourant les buses (10, 11).

4. Système selon l'une des revendications précédentes, en ce que le dispositif de maintien de la température comprend un appareil de chauffage (12) qui entoure au moins partiellement les buses (10, 11).

5. Système selon l'une des revendications précédentes, en ce que la première (10) et la seconde buse (11) sont reliées respectivement avec leur extrémité située en amont à une vanne (7).

6. Système selon l'une des revendications précédentes, en ce qu'un autre appareil de chauffage (8) est prévu pour chauffer la vanne (7).

7. Système selon l'une des revendications précédentes, en ce que le dispositif de maintien de la température comprend un dispositif de régulation reliée aux appareils de chauffage (12) et/ou à l'autre appareil de chauffage (8) pour le maintien des buses (10, 11) à la température de consigne.

8. Système selon l'une des revendications précédentes, en ce qu'un dispositif de fusion (3) pour la fusion d'un matériau de base de l'adhésif thermocollant solide est prévu en amont des buses (10, 11).

9. Système selon l'une des revendications précédentes, en ce qu'un dispositif de génération de pression (5) pour la génération d'une pression prédéfinie sur la matière fondue (S) est prévu en amont des buses (10, 11).

10. Procédé d'enduction par pulvérisation d'un objet avec un adhésif thermocollant comportant les étapes suivantes:
fusion d'un matériau de base de l'adhésif thermocollant,
éjection de l'adhésif thermocollant (S) fondu par une première buse (10) et une seconde buse (11), en ce que les buses (10, 11) sont maintenues à une température de consigne prédéfinie comprise entre 120 °C et 250 °C,
de sorte qu'un premier jet de matière fondue (St1) strictement limité sortant de la première buse (10) et un second jet de matière fondue (St2) strictement limité sortant de la seconde buse (11) se rencontrent à un point de rencontre (T) en un angle aigu (α) de manière à former un jet de pulvérisation en éventail (SF), et
disposition de l'objet à enduire (13) en aval du point de rencontre (T) de sorte que le jet de pulvérisation en éventail ait un impact sur l'objet (13) à une largeur d'impact (B) prédéfinie.

11. Procédé selon la revendication 10, en ce que l'angle aigu (α) est compris entre 10 et 80°, de préférence entre 20 et 60°.

12. Procédé selon la revendication 10 ou 11, en ce que les canaux de buses sont maintenus à la température de consigne en utilisant une isolation thermique (14).

13. Procédé selon l'une des revendications 10 à 12, en ce que les buses (10, 11) sont maintenues à la température de consigne au moyen d'un appareil de chauffage (12).

14. Procédé selon l'une des revendications 10 à 14, en ce qu'un autre appareil de chauffage (8) est utilisé pour chauffer les buses (10, 11), ledit appareil de chauffage étant partie intégrante d'une vanne (7) prévue en amont des buses (10, 11).

15. Procédé selon l'une des revendications 10 à 13, en ce que les buses (10, 11) sont maintenues à la température de consigne en utilisant une régulation.

16. Procédé selon l'une des revendications 10 à 15, en ce que le matériau de base de l'adhésif thermocollant solide est fondu au moyen d'un dispositif de fusion (3) prévu en amont des buses (10, 11).

17. Procédé selon l'une des revendications 10 à 16, en ce qu'une pression prédéfinie est exercée sur la matière fondue (S) au moyen d'un dispositif de génération de pression (5) prévu en amont des buses (10, 11).
